# EUROPÄISCHE PATENTANMELDUNG

(11) **EP 4 596 974 A1**
(43) Veröffentlichungstag der Anmeldung: **06.08.2025**
(21) Anmeldenummer: 25152366.8
(22) Anmeldetag: 16.01.2025
(51) Int. Cl.: F24C 7/08, D06F 34/30

(54) **VERFAHREN ZUR BEDIENUNG EINES ELEKTROGERÄTS UND ELEKTROGERÄT**

(30) Priorität: 30.01.2024 DE 102024102617
(71) Anmelder: E.G.O. Elektro-Gerätebau GmbH, 75038 Oberderdingen (DE)
(72) Erfinder: Kazmierczak, Julia, 71522 Backnang (DE); Löffler, Philip, 75045 Walzbachtal (DE); Vogel, Jürgen, 76698 Ubstadt-Weiher (DE); Walk, Peter, 76133 Karlsruhe (DE)
(74) Vertreter: Patentanwälte Ruff, Wilhelm, Beier, Dauster & Partner mbB

(57) **Zusammenfassung**

Bei einem Verfahren zur Bedienung eines Elektrogeräts mit einem Drehbediengerät einer Bedieneinrichtung, das ein drehbares Bedienelement aufweist, kann abhängig von einem Drehweg oder Drehwinkel des Bedienelements ein Einstellwert verändert oder Betriebsmodi für den Betrieb des Elektrogeräts ausgewählt werden. Durch die Wahl des ersten Drehens nach links oder nach rechts wird einer von zwei unterschiedlichen Betriebsmodi ausgewählt. In diesem ausgewählten Betriebsmodus kann dann ein Einstellwert durch weiteres Drehen des Bedienelements ausgewählt und eingestellt werden für einen Betrieb des Elektrogeräts.

## Beschreibung

### Anwendungsgebiet und Stand der Technik

Die Erfindung betrifft ein Verfahren zur Bedienung eines Elektrogeräts sowie ein solches Elektrogerät, insbesondere ein Elektrokochgerät. Das Elektrogerät weist eine Bedieneinrichtung auf mit mindestens einem Drehbediengerät mit einem drehbaren Bedienelement als Handhabe. Dieses Drehbediengerät bzw. das drehbare Bedienelement können in die beiden entgegengesetzten Drehrichtungen gedreht werden. Abhängig von einem Drehweg und/oder einem Drehwinkel des Drehbediengeräts bzw. des Bedienelements können ein Einstellwert, beispielsweise eine Leistungseinstellung für eine Kochstelle eines Kochfelds oder eine Backofenmuffel, oder ein Betriebsmodus für den Betrieb des Elektrogeräts, beispielsweise ein Automatikbetrieb oder ein Grillbetrieb eines Backofens, ausgewählt werden.

Derartige Drehbediengeräte sind grundsätzlich bekannt aus der EP 797 227 A2, der DE 10 2009 001 740 A1, der EP 2 330 386 A2 oder der EP 2 693 290 A1. Durch Drehen an einem drehbaren Bedienelement als Drehknebel kann eine entsprechende Einstellung vorgenommen werden bzw. erfolgt eine Bedienung.

### Aufgabe und Lösung

Der Erfindung liegt die Aufgabe zugrunde, ein eingangs genanntes Verfahren sowie ein zur Durchführung dieses Verfahrens ausgebildetes Elektrogerät zu schaffen, mit denen Probleme des Standes der Technik gelöst werden können und insbesondere eine einfache und vorteilhafte Bedienung des Elektrogeräts möglich ist.

Gelöst wird diese Aufgabe durch ein Verfahren mit den Merkmalen des Anspruchs 1 sowie durch ein Elektrogerät mit den Merkmalen des Anspruchs 13. Vorteilhafte sowie bevorzugte Ausgestaltungen der Erfindung sind Gegenstand der weiteren Ansprüche und werden im Folgenden näher erläutert. Dabei werden manche der Merkmale nur für das Verfahren oder nur für das Elektrogerät beschrieben. Sie sollen jedoch unabhängig davon sowohl für ein solches Verfahren als auch für ein solches Elektrogerät selbständig und unabhängig voneinander gelten können. Der Wortlaut der Ansprüche wird durch ausdrückliche Bezugnahme zum Inhalt der Beschreibung gemacht.

Bei dem Verfahren weist das Drehbediengerät der Bedieneinrichtung des Elektrogeräts ein drehbares Bedienelement auf. Dieses Bedienelement kann in entgegengesetzte Drehrichtungen gedreht werden, also sozusagen im Uhrzeigersinn sowie auch dagegen. Abhängig von einem Drehweg und/oder einem Drehwinkel des Drehbediengeräts bzw. des Bedienelements kann ein Einstellwert verändert werden oder ein Betriebsmodus, mit dem das Elektrogerät betrieben werden soll, ausgewählt werden. Das Bedienelement muss dabei nicht zwingend mit einer Drehwelle mit dem Drehbediengerät verbunden sein, auch sonstige Signalübertragungen wie beispielsweise bekannt aus der DE 10212954 A1 oder der DE 10 2006 054 764 A1 sind möglich.

Erfindungsgemäß kann das Elektrogerät in mindestens zwei unterschiedlichen Betriebsmodi betrieben werden. Ein Betriebsmodus, aber nicht zwingend jeder Betriebsmodus, kann eine Anzahl von mindestens zwei Einstellwerten aufweisen. Diese Einstellwerte können ebenso wie der Betriebsmodus mittels Drehen des Drehbediengeräts ausgewählt werden. Das gilt ebenso für eine Auswahl eines Betriebsmodus für den Betrieb des Elektrogeräts. Ein Betriebsmodus kann dabei ausgewählt sein aus der Gruppe Leistungsmodus, Temperaturmodus, Feineinstellungsmodus, Grobeinstellungsmodus, Programmmodus odgl.. Ein Einstellwert kann ausgewählt sein aus der Gruppe von Leistungsstufen oder Leistungen, die in einem Leistungseinstellungs-, Feineinstellungs- oder Grobeinstellungsmodus ausgewählt und eingestellt werden können. Ein solcher Feineinstellungs- oder Grobeinstellungsmodus kann auch zur Auswahl und Einstellung von Temperaturstufen oder Temperaturen verwendet werden. Hierfür kann auch ein Temperaturmodus, also ganz allgemein eine Temperatureinstellung, verwendet werden. Des Weiteren kann die Gruppe Garprogramme, Kochprogramme, Automatikprogramme, Leistungsprofile oder Temperaturprofile in einem Programmmodus oder Pausenfunktion, Bediensperre, Kindersicherung aufweisen, welche ebenfalls als vorgenannte Einstellwerte ausgewählt werden können. In einem ersten oder vorausgehenden Schritt des Verfahrens wird durch ein erstes Drehen des Bedienelements aus einer Aus-Stellung oder aus einem Null-Zustand heraus in die eine Drehrichtung oder in die andere, entgegengesetzte Drehrichtung, in Abhängigkeit von der Drehrichtung des Bedienelements der Betriebsmodus ausgewählt und festgelegt. Vorteilhaft kann dieser Betriebsmodus aus zwei möglichen Betriebsmodi ausgewählt sein, und die erste ausgewählte Drehrichtung entscheidet, welcher von diesen beiden Betriebsmodi ausgewählt wird. Besonders vorteilhaft sind die beiden Betriebsmodi unterschiedlich.

Gleichzeitig wird im ersten Schritt mit der Festlegung des Betriebsmodus ein erster Einstellwert für diesen Betriebsmodus ausgewählt. Dieser Einstellwert passt dann natürlich zu diesem Betriebsmodus. In nachfolgenden Schritten nach dem ersten Drehen des Bedienelements in die eine Drehrichtung oder in die andere Drehrichtung bleibt dieser festgelegte Betriebsmodus festgelegt, ändert sich also nicht ohne weiteres. Ein nachfolgendes Drehen in beliebiger Drehrichtung durchläuft die möglichen Einstellwerte für diesen Betriebsmodus, um einen Einstellwert für einen nachfolgenden Betrieb des Elektrogeräts damit auszuwählen und festzulegen.

In einfachen Worten kann die Erfindung also so beschrieben werden, dass das erste Drehen des Bedienelements in die eine oder in die andere Drehrichtung, also dass sozusagen die erste Drehrichtung nach Beginn des Verfahrens, den Betriebsmodus auswählt und sozusagen festlegt. Dabei kann durch weiteres Drehen oder auch durch Zurückdrehen der Betriebsmodus noch verändert werden. Dann wird der Betriebsmodus, in der Regel indem das Bedienelement nicht mehr gedreht wird, ausgewählt und festgelegt. Nach Festlegung des Betriebsmodus kann ein Einstellwert aus einer Gruppe von für diesen Betriebsmodus möglichen Einstellwerten ausgewählt werden, und zwar auch wiederum durch Drehen des Bedienelements. So kann vorteilhaft vorgesehen sein, dass bei einem Kochfeld durch Drehen des Bedienelements in die eine Richtung ein Leistungsmodus als Betriebsmodus ausgewählt wird, beispielsweise schwaches Kochen, mittleres Kochen, starkes Kochen odgl.. Wird dagegen das Bedienelement aus einem Null-Zustand oder einer Aus-Stellung heraus in die entgegengesetzte Drehrichtung gedreht, so können, während vorher ein Programmmodus gewählt wurde, in einem Leistungsmodus verschiedene Leistungsstufen für die Kochstelle eingestellt werden. Nach dem ersten Drehen des Bedienelements in die eine Richtung oder in die andere entgegengesetzte Richtung bleibt der jeweilige Betriebsmodus, also entweder Programmmodus oder Leistungsmodus, erhalten, egal ob weiterhin in die eine oder in die andere Drehrichtung gedreht wird. Dieses jeweilige Drehen dient dazu, einen entsprechenden Einstellwert aus dem jeweiligen Betriebsmodus auszuwählen.

Vorteilhaft kann vorgesehen sein, dass die beiden eingangs wählbaren Betriebsmodi von grundsätzlich unterschiedlicher Art sind, also einer beispielsweise für eine Leistungseinstellung und ein anderer für einen Programmmodus. So können schnell unterschiedliche Einstellungen vorgenommen werden.

Alternativ kann vorgesehen sein, dass die beiden eingangs wählbaren Betriebsmodi von grundsätzlich gleicher Art sind, also beide beispielsweise für eine Leistungseinstellung. Einer kann dann beispielsweise ein Feineinstellungsmodus sein, ein anderer ein Grobeinstellungsmodus.

In Ausgestaltung der Erfindung kann vorgesehen sein, dass die Festlegung des Betriebsmodus wieder aufgehoben wird, sobald das Bedienelement für eine vorbestimmte Zeit in die Aus-Stellung gedreht wird, oder sobald ein ausgewähltes Programm aus dem Programmmodus beendet ist. Auch wenn das gesamte Elektrogerät in einen Aus-Zustand versetzt wird, also ausgeschaltet wird, wird die Festlegung des Betriebsmodus aufgehoben. So kann sozusagen, insbesondere durch Drehen des Bedienelements in die Aus-Stellung für eine vorbestimmte Zeit, ein möglicherweise nicht mehr gewünschter oder fälschlich gewählter Betriebsmodus wieder gelöscht werden. Eine genannte vorbestimmte Zeit kann im Bereich weniger Sekunden liegen, beispielsweise zwischen 0,5 sec und 10 sec, insbesondere zwischen 1 sec und 5 sec.

In weiterer Ausgestaltung der Erfindung kann vorgesehen sein, dass eine Festlegung des Einstellwerts innerhalb des zuvor festgelegten Betriebsmodus stets veränderbar ist durch Drehen des Bedienelements. Durch dieses Drehen, egal ob in die eine Drehrichtung oder in die andere Drehrichtung, kann ein neuer Einstellwert in diesem Betriebsmodus festgelegt werden. Dies ist insbesondere in einem Fall eines Betriebsmodus als Modus zum Einstellen einer Leistung von Vorteil. Ein Einstellwert in diesem Betriebsmodus kann vorteilhaft auf dieselbe Art und Weise wie beim ersten Mal ausgewählt und festgelegt werden, vorteilhaft dadurch, dass das Bedienelement in eine bestimmte Drehposition entsprechend dem gewünschten neuen Einstellwert gedreht wird und dann dort verbleibt.

In vorteilhafter Ausgestaltung der Erfindung kann vorgesehen sein, dass nach dem ersten Drehen des Bedienelements in eine der beiden Drehrichtungen und nach der nachfolgenden Auswahl und Festlegung eines Betriebsmodus oder einer Auswahl eines Einstellwerts eine bestimmte Drehstellung oder ein bestimmter Drehwinkelbereich vorgesehen sind, indem das Verfahren wieder die Auswahl eines Betriebsmodus oder die Festlegung eines Einstellwerts verlässt. So kann sozusagen eine Fehlbedienung wieder aufgehoben bzw. korrigiert werden. Eine Zeit für das Verharren in der genannten Drehstellung oder in dem genannten Drehwinkelbereich kann zwischen 0,5 sec und 10 sec liegen, vorteilhaft zwischen 1 sec und 5 sec.

Alternativ zu der vorgenannten Möglichkeit kann zur Auswahl und Festlegung eines Betriebsmodus oder zur Festlegung eines Einstellwerts nach Einstellen durch Drehen ein Zusatz-Bedienelement an der Bedieneinrichtung betätigt werden. Dies kann dann sozusagen ein Auswahl- oder Bestätigungs-Bedienelement sein. Das dafür zuständige Zusatz-Bedienelement kann an dem Bedienelement des Drehbediengeräts oder separat davon an der Bedieneinrichtung angeordnet sein. So kann es beispielsweise ein allgemeines Zusatz-Bedienelement sein, das für mehrere Drehbediengeräte der Bedieneinrichtung, die erfindungsgemäß ausgebildet und bedient werden können, zuständig ist bzw. bedienen kann.

In ähnlicher Form wie zuvor für eine Auswahl und Festlegung definiert kann auch zum Verlassen einer Auswahl eines Betriebsmodus oder einer Festlegung eines Einstellwerts ein entsprechendes Zusatz-Bedienelement an der Bedieneinrichtung betätigt werden. Auch dieses Zusatz-Bedienelement kann an dem drehbaren Bedienelement selbst oder separat davon an der Bedieneinrichtung angeordnet sein. Es kann das vorgenannte Auswahl- oder Bestätigungselement sein. Alternativ kann es auch separat davon ausgebildet sein als Lösch- oder Aufhebungs-Bedienelement.

Alternativ zur Auswahl und Festlegung eines Betriebsmodus oder Einstellwerts sowie zum jeweiligen Verlassen oder Aufheben, jeweils mittels eines Zusatz-Bedienelements, kann vorgesehen sein, dass eine Festlegung eines Einstellwerts oder eines Betriebsmodus dadurch erfolgt, dass das Bedienelement in einer diesem Einstellwert entsprechenden bestimmten Drehstellung für mehr als 0,5 sec verbleibt. Vorteilhaft kann die Zeit sogar mehr als 3 sec betragen, besonders vorteilhaft maximal 10 sec oder sogar nur maximal 5 sec. Das Elektrogerät kann dann mit diesem Einstellwert betrieben werden, sobald die Festlegung erfolgt ist, in diesem Fall also sobald die entsprechende Zeit verstrichen ist.

In Weiterbildung der Erfindung kann vorgesehen sein, dass beim Drehen des Bedienelements ein Wechseln des Betriebsmodus oder das Ändern bzw. Erhöhen oder Verringern eines Einstellwerts nicht ausschließlich abhängt von dem zurückgelegten Drehweg oder einem überstrichenen Drehwinkel. Vorteilhaft kann dies auch von einer Drehgeschwindigkeit abhängen, also unterschiedlich schnell pro zurückgelegtem Drehweg oder Drehwinkel erfolgen. Besonders vorteilhaft kann bei höherer Drehgeschwindigkeit eine stärkere Änderung erfolgen als bei geringerer Drehgeschwindigkeit. Hier kann ein linearer Zusammenhang vorgesehen sein, alternativ auch ein progressiver Zusammenhang, also bei einer doppelt so hohen Drehgeschwindigkeit eine deutlich mehr als doppelt so hohe bzw. starke Änderung erfolgen.

In einer Weiterbildung der Erfindung kann vorgesehen sein, dass bei einem ersten Drehen des Bedienelements in eine Drehrichtung verschiedene Betriebsmodi des mit der Bedieneinrichtung versehenen Elektrogeräts ausgewählt werden können. Eine Auswahl eines Betriebsmodus oder eines Einstellwerts kann dann dadurch bestätigt werden, dass das Bedienelement, möglicherweise nach kurzer Pause, in die entgegengesetzte Drehrichtung gedreht wird. Nach dieser Betätigung kann anschließend ein Einstellwert wieder verringert werden oder erhöht werden durch Drehen in die eine Drehrichtung oder in die entgegengesetzte Drehrichtung. Diese Drehrichtung ist dabei beliebig variierbar. Dabei wird stets im Einstellen dieses Einstellwerts verblieben, der Betriebsmodus an sich wird also nicht mehr verändert. Ein Start des mit der Bedieneinrichtung versehenen Elektrogeräts kann dann dadurch erfolgen, dass das Bedienelement für eine Zeit von mindestens 0,5 sec oder mindestens 3 sec, vorteilhaft bis maximal 10 sec oder bis maximal 5 sec, nicht mehr gedreht wird.

In Ausgestaltung der Erfindung kann in einem Betriebsmodus in beiden Drehrichtungen eine Leistung einer Heizeinrichtung des Elektrogeräts verstellt werden. In der einen Drehrichtung kann eine Leistungsstufe als numerischer Wert oder als Anteil einer Maximalleistung für die Heizeinrichtung eingestellt werden. In der anderen Drehrichtung kann eine mit der Heizeinrichtung zu erzielende Temperatur eingestellt werden. Dies kann entweder auch vollständig oder teilweise als numerischer Wert erfolgen, alternativ als qualitative Angabe wie "Ankochen", "Anbraten", "Fortkochen" oder "Warmhalten".

In nochmals möglicher weiterer Ausgestaltung der Erfindung kann vorgesehen sein, dass bei einem Drehen des Bedienelements mit einer Drehgeschwindigkeit, die über einem vorbestimmten Drehgeschwindigkeitsgrenzwert liegt, sämtliche aktive Heizeinrichtungen des Elektrogeräts in ihrer Leistung reduziert oder sogar ausgeschaltet werden. Möglicherweise kann auch das gesamte Elektrogerät ausgeschaltet werden. Dies ist dann eine Art Alarmfunktion oder Not-Aus. Ein solcher Drehgeschwindigkeitsgrenzwert kann bei etwa einer Umdrehung pro Sekunde liegen oder sogar noch darüber liegen. Des Weiteren kann vorgesehen sein, dass hierfür ein bestimmter Drehwinkelbereich gleichzeitig und zusätzlich überschritten werden muss. Ein solcher Drehwinkelbereich kann 180° oder zumindest 90° betragen. Dies dient sozusagen als weitere Sicherheit dafür, dass diese Funktion nicht aus Versehen und nicht passend zum eigentlichen Bedienvorgang oder Betrieb des Elektrogeräts durchgeführt wird.

Vorteilhaft kann die vorgenannte Funktion auch nur für einen bestimmten Drehwinkel gelten, der über einen vorbestimmten Drehwinkelbereich hinausgeht. Ein solcher Drehwinkelbereich kann zwischen 90° und 360° liegen, vorteilhaft zwischen 90° und 180°. Dabei kann auch zusätzlich eine zuvor beschriebene Drehgeschwindigkeit notwendig sein, die über einem bestimmten Drehgeschwindigkeitsgrenzwert liegt.

Diese und weitere Merkmale gehen außer aus den Ansprüchen auch aus der Beschreibung und den Zeichnungen hervor, wobei die einzelnen Merkmale jeweils für sich allein oder zu mehreren in Form von Unterkombinationen bei einer Ausführungsform der Erfindung und auf anderen Gebieten verwirklicht sein und vorteilhafte sowie für sich schutzfähige Ausführungen darstellen können, für die hier Schutz beansprucht wird. Die Unterteilung der Anmeldung in Zwischen-Überschriften und einzelne Abschnitte beschränkt die unter diesen gemachten Aussagen nicht in ihrer Allgemeingültigkeit.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine schematische Schnittdarstellung durch ein erfindungsgemäßes Elektrogerät mit einer Bedieneinrichtung mit einem Drehbediengerät samt drehbarem Bedienelement,
- Fig. 2: eine Draufsicht auf eine Bedieneinrichtung entsprechend Fig. 1 mit unterschiedlichen Leistungsstufen, die durch Drehen des Bedienelements nach links in einem Feineinstellungsmodus und nach rechts in einem Grobeinstellungsmodus eingestellt werden können,
- Fig. 3: eine weitere Draufsicht auf eine Bedieneinrichtung entsprechend Fig. 1 mit einem Bedienelement, dessen Drehen nach rechts eine Einstellung einer Leistungsstufe in üblichem Maß und dessen Drehen nach links eines von mehreren Programmen für ein Aufheizen an einer Kochstelle auswählt,
- Fig. 4: eine weitere Abwandlung einer Bedieneinrichtung entsprechend Fig. 1 mit einem Bedienelement, dessen Drehen nach rechts ähnlich wie bei Fig. 3 eine Leistungsstufe als numerischen Wert einstellt und dessen Drehen nach links eine Vorgabetemperatur auswählt, und
- Fig. 5: eine weitere Ausgestaltung einer Bedieneinrichtung entsprechend Fig. 1, bei der ein Drehen eines drehbaren Bedienelements nach rechts eine übliche Auswahl einer Leistungsstufe bewirkt, und dessen Drehen nach links eines von mehreren Programmen mit einer Sicherheitsfunktion auswählt,
- Fig. 6: eine Programmabfolge für die Fig. 4, wie durch Drehen des Bedienelements nach links oder nach rechts jeweils eine Stufe vor- oder eine Stufe zurückgegangen wird.

### Detaillierte Beschreibung der Ausführungsbeispiele

In der Fig. 1 ist eine schematische Seitenansicht als Schnitt durch ein Kochfeld 11 als erfindungsgemäßes Elektrogerät dargestellt. Das Kochfeld 11, das hier nur ausschnittsweise dargestellt ist, weist eine Kochfeldplatte 13 mit einer Oberseite 14 und mit einer Unterseite 15 auf. Unter der Kochfeldplatte 13 ist rechts dargestellt eine Heizeinrichtung 17 angeordnet, die an die Unterseite 15 der Kochfeldplatte 13 angedrückt sein kann. Diese Heizeinrichtung kann grundsätzlich beliebiger Art sein, beispielsweise kann sie eine Strahlungsheizeinrichtung oder eine Induktionsheizeinrichtung sein. Davon kann eine grundsätzlich beliebige Anzahl vorgesehen sein. Für die Heizeinrichtung 17 ist eine Leistungsversorgung 18 vorgesehen, die speziell auf diese abgestimmt ist. Die Leistungsversorgung 18 kann eventuell auch noch weitere Heizeinrichtungen des Kochfelds 11 mit Leistung versorgen bzw. ansteuern.

Das Kochfeld 11 weist eine Bedieneinrichtung 20 auf, mit der es bedient werden kann und insbesondere Betrieb und Leistung der Heizeinrichtung 17 eingestellt werden können. Die Bedieneinrichtung 20 weist eine Steuerung 22 auf, vorteilhaft einen Mikrocontroller. Dieser kann wie hier für das gesamte Kochfeld 11 vorgesehen sein und deswegen die Leistungsversorgung 18 auch zum Betrieb der Heizeinrichtung 17 entsprechend eingegebener Bedienbefehle ansteuern.

Die Bedieneinrichtung 20 weist einerseits ein Drehbediengerät 24 auf, von dem auch mehrere an dem Kochfeld 11 vorgesehen sein können. Das Drehbediengerät 24 ist weniger eine einzige Baueinheit bzw. ein einziges Gehäuse, sondern besteht aus mehreren Funktionseinheiten. Das Drehbediengerät 24 weist zwei Hall-Sensoren 26a und 26b auf, die voneinander versetzt bzw. mit Abstand an der Unterseite 15 der Kochfeldplatte 13 angeordnet sind. Sie können, müssen aber nicht zwingend an der Unterseite 15 anliegen. Des Weiteren ist ein Haltermagnet 28 unterhalb der Kochfeldplatte 13 vorgesehen, der vorteilhaft an der Unterseite 15 anliegt, was aber nicht zwingend ist.

Oberhalb des Haltemagneten 28 und der Hall-Sensoren 26a und 26b ist ein Drehknebel 30 als eingangs genanntes drehbares Bedienelement vorgesehen. Er ist abnehmbar gehaltert und gelagert und kann gedreht werden. Hierfür weist der Drehknebel 30 ein Knebelgehäuse 31 und in diesem einen Zentriermagneten 33 auf. Dieser wirkt mit dem Haltemagnet 28 zusammen, und sie bilden eine Art magnetische Drehachse, was aus dem Stand der Technik gemäß der EP 797 227 A2 bekannt ist. So wird der Drehknebel 30 gehalten und auch bei einer Drehung zentriert.

Des Weiteren sind in dem Knebelgehäuse 31 in Abstand vom Zentriermagnet 33 Signalmagnete 34 angeordnet, die dann bei Drehung in einer Kreisbahn über den beiden Hall-Sensoren 26a und 26b bewegt werden. Durch das Bewegen aufgrund der Drehung des Drehknebels 30 erkennen die Hall-Sensoren 26a und 26b diese Drehung und einen entsprechenden Drehwinkel und Drehweg. Dazu kann eine Vielzahl solcher Signalmagnete 34 im Knebelgehäuse 31 vorgesehen sein. Alternativ kann dies auch durch sonstige Mittel, die ein lokal unterschiedliches Magnetfeld erzeugen, erreicht werden. Nicht dargestellt, vorteilhaft aber auch vorgesehen, ist eine Art magnetische Rastvorrichtung, wie dies auch aus dem eingangs genannten Stand der Technik bekannt ist. Rastabstände können definierten Drehwinkelbereichen zugeordnet sein und beispielsweise 10°, 15° oder 30° entsprechen.

Rechts neben dem Drehbediengerät 24 ist an der Unterseite 15 der Kochfeldplatte 13 noch ein Zusatz-Schalter 36 angeordnet, der auch mit der Steuerung 22 verbunden ist. Dieser Zusatz-Schalter kann vorteilhaft durch ein kapazitives Sensorelement gebildet sein, das durch Auflegen eines Fingers auf die Oberseite 14 der Kochfeldplatte 13 darüber betätigt werden kann. Auch dies ist aus dem Stand der Technik bekannt, siehe beispielsweise die EP 859 467 A1.

In den Fig. 2 bis 5 sind schematisch ähnliche Abläufe dargestellt, wie bei Drehen des Drehknebels 30 entweder im Uhrzeigersinn oder gegen den Uhrzeigersinn der Bedieneinrichtung 20 in einen unterschiedlichen Betriebsmodus gewechselt werden kann und dann dort eine Auswahl und gegebenenfalls eine Festlegung erfolgt, danach auch von Einstellwerten. Die erkennbaren Ziffern oder Buchstaben sind natürlich nicht an der Oberseite 14 der Kochfeldplatte 13 aufgedruckt, eigentlich auch gar nicht irgendwie sichtbar, sie entsprechen nur den einzelnen Betriebsmodi oder Einstellwerten, die bei Erreichen einer bestimmten Drehposition bzw. nach Zurücklegen eines bestimmten Drehwegs oder Drehwinkels erreicht werden. Vorteilhaft können sie an einer neben dem Drehknebel 30 angeordneten Anzeige 38 angezeigt werden, entweder als Sieben-Segment-Anzeige oder als Display für eine detaillierte Darstellung.

Wird der Drehknebel 30 zuerst im Uhrzeigersinn, also nach rechts, gedreht, so kann beispielsweise ausgehend von einem Aus-Zustand der Heizeinrichtung 17 als Betriebsmodus ein Leistungsmodus ausgewählt werden. Innerhalb dieses Leistungsmodus können dann Leistungsstufen ausgewählt bzw. eingestellt werden, und zwar in der Reihenfolge 0, 1, 2, 3, 4, 5, 6, 7, 8, 9, P1 und P2. P1 und P2 sind dabei besonders hohe Leistungsstufen oder sogenannte Booster-Stufen. Dieser Betriebsmodus ist also für eine normale Leistungseinstellung. Pro 30°-Drehwinkel nach rechts wird die Leistungsstufe um eins erhöht oder, bei Drehen nach links, um eins verringert. Die Abstufung der den Leistungsstufen entsprechenden tatsächlichen Leistungen ist nicht linear, dies ist aber bekannt und spielt hier keine Rolle.

Dadurch, dass das erste Drehen des Drehknebels 30 zuerst nach rechts ging, wird der Betriebsmodus als Leistungsmodus ausgewählt, und dann werden eben innerhalb dieses Leistungsmodus Leistungsstufen nach einem bestimmten Muster eingestellt. Nachfolgendes Drehen im Uhrzeigersinn oder gegen den Uhrzeigersinn ändert daran erst einmal nichts, es werden lediglich die genannten und dargestellten Leistungsstufen 0 bis P2 einstellbar. Ist eine gewünschte Leistungsstufe eingestellt, was an der Anzeige 38 dargestellt werden kann, so kann diese entweder nach Ablauf einer bestimmten Dauer zwischen 0,5 sec und 10 sec oder zwischen 1 sec und 5 sec automatisch übernommen werden für einen nachfolgenden Betrieb der Heizeinrichtung 17 mittels der Leistungsversorgung 18. Alternativ kann der Zusatz-Schalter 36 als Übernahme betätigt werden, damit der Betrieb der Heizeinrichtung 17 mit dieser Leistungsstufe sofort beginnt.

Dieser Betriebsmodus des Leistungsmodus kann beispielsweise dadurch verlassen werden, dass am Drehknebel 30 die Null-Stellung wieder eingestellt wird. Alternativ kann durch einen anderen Zusatz-Schalter oder durch eine Mehrfachbetätigung des Zusatz-Schalters 36 der Null-Zustand eingestellt werden.

Wird der Drehknebel 30 dagegen zuerst gegen den Uhrzeigersinn, also nach links, gedreht, so wird als Betriebsmodus ein Feineinstellungsmodus ausgewählt. In diesem Feineinstellungsmodus kann auch wie im Leistungsmodus eine Leistung eingestellt werden, allerdings mit feinerer Abstufung bzw. auch in einem anderen Bereich. In diesem Feineinstellungsmodus werden die dargestellten Leistungsstufen W1, W2, 1, 1,5, 2, 2,5, 3, 3,5, 4, 4,5 und 5 durchlaufen. Die Leistungsstufen W1 und W2 sind, quasi gespiegelt zu den Booster-Stufen P1 und P2, zwei unterschiedliche Warmhaltestufen mit sehr geringer Leistung und geringer Leistung zum Warmhalten eines oberhalb der Heizeinrichtung 17 auf die Kochfeldplatte 13 aufgestellten Topfes samt Gargut darin. Somit kann in diesem Feineinstellungsmodus eine Leistungsstufe gerade im unteren Bereich, bei dem hier eine feinere Einstellung größere Unterschiede macht, feiner abgestuft eingestellt werden. Wie zuvor für den Betriebsmodus der normalen Leistungseinstellung als Leistungsmodus beschrieben, kann auch innerhalb des Feineinstellungsmodus durch Drehen des Drehknebels 30 nach links oder nach rechts der entsprechende Wert für die Leistungsstufe eingestellt werden, der an der Anzeige 38 jeweils aktuell angezeigt wird. Mittels des Zusatz-Schalters 36 oder durch Zeitablauf kann dieser Wert dann festgelegt und für den Betrieb der Heizeinrichtung 17 übernommen werden.

In der Fig. 3 sind weitere Möglichkeiten vereinfacht dargestellt. Wird der Drehknebel 30 zuerst nach rechts im Uhrzeigersinn gedreht, so wird als Betriebsmodus ein Leistungsmodus ausgewählt und festgelegt. Hier können durch Drehen nach links oder nach rechts unterschiedliche Leistungsstufen eingestellt werden in der Reihenfolge W, 1, 2, 3, 4, 5, 6, 7, 8, 9 und P. W ist dabei eine einzige Warmhaltestufe mit besonders geringer Leistung, P ist eine einzige Booster-Stufe mit besonders hoher Leistung. Diese Abstufung unterscheidet sich also etwas von der zuvor Beschriebenen.

Wird der Drehknebel 30 zuerst nach links gedreht gegen den Uhrzeigersinn, so wird als Betriebsmodus ein Programmmodus ausgewählt und festgelegt. Innerhalb dieses Programmmodus können durch Drehen nach links oder nach rechts unterschiedliche Garprogramme ausgewählt werden als Einstellwerte. Diese Garprogramme sind in diesem Ausführungsbeispiel zumindest zum Teil auch nach Leistung aufsteigend geordnet, dies muss aber nicht so sein. Die Reihenfolge ist schwaches Kochen, mittleres Kochen, starkes Kochen, Anbraten, Nudelwasser, Eier Kochen, CSF7, CSF8, CSF9, CSF10 und CSF11. Die Einstellwerte CSF7 bis CSF11 können frei programmiert werden.

Auch bei den Verfahren gemäß Fig. 3 können an einer nicht dargestellten Anzeige die entsprechenden Einstellwerte angezeigt werden. Eine Festlegung erfolgt mittels des nicht dargestellten Zusatz-Schalters 36.

In der Fig. 4 ist eine weitere Möglichkeit für verschiedene Betriebsmodi dargestellt. Wird der Drehknebel 30 zuerst nach rechts im Uhrzeigersinn gedreht, so ist als Betriebsmodus ein Leistungsmodus ausgewählt und festgelegt mit Leistungsstufen als Einstellwerten, die denjenigen der Fig. 3 entsprechen. Auch deren Einstellung erfolgt genau wie dort beschrieben.

Wird der Drehknebel 30 dagegen zuerst nach links gegen den Uhrzeigersinn gedreht, so wird als Betriebsmodus ein Temperaturmodus ausgewählt und festgelegt. Innerhalb dieses Temperaturmodus können unterschiedliche Temperaturen oder Temperaturstufen ausgewählt und festgelegt werden. Diese laufen ab in der Reihenfolge 40°C, 60°C, 80°C, 100°C, 120°C, 140°C, 160°C, 180°C, 200°C, 220°C und 240°C. Es stehen also elf verschiedene Drehpositionen für bestimmte Werte ungleich null zur Verfügung, die Erhöhung erfolgt jeweils in Schritten von 20°C. So kann ein temperaturgesteuertes Kochen mittels der Heizeinrichtung 17 erfolgen. Dafür wird noch ein Temperatursensor benötigt, was aber an sich aus dem Stand der Technik bekannt ist, er kann beispielsweise in einem Topf angeordnet sein. Gerade hier bei diesem Temperaturmodus kann offensichtlich auch vorgesehen sein, dass eine Einstellung nicht linear verlaufen müsste. So könnte beispielsweise als erste Temperaturstufe 60°C gewählt werden, dann aber in dem niedrigen Temperaturbereich eine feinere Unterteilung vorgesehen werden. So könnten auch beispielsweise zumindest bereichsweise 10°C-Stufen vorgesehen sein, zu denen dann natürlich entsprechende Raststufen passen müssten.

In der Fig. 5 ist ein nochmals weiteres Beispiel dargestellt für verschiedene Betriebsmodi. Wird der Drehknebel 30 zuerst nach rechts im Uhrzeigersinn gedreht, so ist entsprechend der Fig. 3 und 4 als Betriebsmodus ein Leistungsmodus ausgewählt. In diesem können dann unterschiedliche Leistungsstufen eingestellt werden.

Wird der Drehknebel 30 zuerst nach links gedreht gegen den Uhrzeigersinn, so ist in einem Programmmodus als Betriebsmodus die Einstellung von Sonderfunktionen wie Kindersicherung, Bediensperre, Pausenfunktion und Wischschutz möglich. Ebenso kann ein Ausschalten erreicht werden als vierte Drehposition. Auch hier kann jeweils der Zusatz-Schalter 36 betätigt werden, um den eingestellten Einstellwert bzw. das entsprechende Programm auszuwählen und zu starten.

In der Fig. 6 ist anhand des Beispiels der Fig. 4 noch einmal eine Art Ablaufdiagramm für das erfindungsgemäße Verfahren dargestellt. Ausgehend von der Nullstellung mit einem Aus-Zustand als Null-Zustand führt eine erste Drehung des Drehknebels 30 nach rechts (als R) in den Leistungsmodus als Betriebsmodus, was hier eine Art rechten Zweig darstellt. Durch die erste Drehung nach rechts wird eine Leistungsstufe W eingestellt. Durch eine weitere Drehung nach rechts wird die Leistungsstufe 1 eingestellt und so weiter. Durch eine Drehung ausgehend von der Leistungsstufe W nach links (als L) wird wieder der Aus-Zustand eingestellt.

Wird immer wieder bzw. weiter nach rechts gedreht, so wird schließlich die Booster-Stufe P erreicht. Durch Drehen nach links kann von hier aus die Leistungsstufe wieder reduziert werden. Durch erneutes Drehen nach rechts von hier aus wird, wie anhand Fig. 4 erkannt werden kann, wieder der Aus-Zustand eingestellt bzw. die Kochstelle ausgeschaltet.

Spiegelbildlich kann dies erfolgen für den Temperaturmodus als Betriebsmodus, der durch ein erstes Drehen des Drehknebels 30 nach links ausgewählt ist, gleichzeitig mit dem ersten Einstellwert 40°C. Durch Weiterdrehen nach links steigt die eingestellte Temperatur in 20°C-Schritten an bis zu einer Temperatur von 240°C. Ein weiteres Drehen nach links führt dann wiederum zum Aus-Zustand.

Aus der Fig. 6 ist auch noch zu erkennen, dass vom einen Betriebsmodus in den anderen Betriebsmodus nur mittels Durchschreiten des Aus-Zustands gewechselt werden kann. Alternativ könnte dieser Aus-Zustand natürlich auch ansonsten herbeigeführt werden, beispielsweise durch einen weiteren Zusatz-Schalter. Dies über das Drehen des Drehknebels 30 zu machen wird aber als einfacher angesehen.

## Patentansprüche

1. Verfahren zur Bedienung eines Elektrogeräts mit einem Drehbediengerät einer Bedieneinrichtung, wobei das Drehbediengerät ein drehbares Bedienelement aufweist, das in entgegengesetzte Drehrichtungen drehbar ist, wobei abhängig von einem Drehweg und/oder Drehwinkel des Drehbediengeräts bzw. des Bedienelements ein Einstellwert veränderbar ist oder Betriebsmodi für den Betrieb des Elektrogeräts auswählbar sind, **dadurch gekennzeichnet, dass**:
- das Elektrogerät in mindestens zwei unterschiedlichen Betriebsmodi betrieben werden kann, die mittels des Drehbediengeräts auswählbar sind,
- ein Betriebsmodus eine Anzahl von mindestens zwei Einstellwerten aufweist, die mittels des Drehbediengeräts auswählbar sind, vorzugsweise jeder Betriebsmodus,
- wobei ein Betriebsmodus auswählbar ist aus der Gruppe: Leistungsmodus, Temperaturmodus, Feineinstellungsmodus, Grobeinstellungsmodus, Programmmodus, odgl.,
- wobei Einstellwerte auswählbar sind aus der Gruppe:
+ Leistungsstufen oder Leistungen in einem Leistungs-, Feineinstellungs-, Grobeinstellungsmodus;
+ Temperaturstufen oder Temperaturen in einem Temperatur-, Feineinstellungs- oder Grobeinstellungsmodus;
+ Garprogramme, Kochprogramme, Automatikprogramme, Leistungsprofile, Temperaturprofile in einem Programmmodus, Pausenfunktion, Bediensperre, Kindersicherung;
- wobei in einem ersten Schritt durch ein erstes Drehen des Bedienelements aus einer AUS-Stellung oder aus einem NULL-Zustand heraus in die eine Drehrichtung oder in die andere Drehrichtung in Abhängigkeit von der Drehrichtung des Bedienelements der Betriebsmodus ausgewählt und festlegt wird, wobei in unterschiedlichen Drehrichtungen unterschiedliche Betriebsmodi auswählbar sind,
- wobei gleichzeitig im ersten Schritt mit der Festlegung des Betriebsmodus ein erster Einstellwert für diesen Betriebsmodus ausgewählt wird,
- wobei in nachfolgenden Schritten nach dem ersten Drehen des Bedienelements in eine von beiden Drehrichtungen dieser festgelegte Betriebsmodus festgelegt bleibt und ein nachfolgendes Drehen in beliebiger Drehrichtung die möglichen Einstellwerte dieses Betriebsmodus durchläuft zur Auswahl und Festlegung eines Einstellwerts für einen nachfolgenden Betrieb des Elektrogeräts.

2. Verfahren nach Anspruch 1, **dadurch gekennzeichnet, dass** die Festlegung des Betriebsmodus aufgehoben wird, sobald das Bedienelement für eine vorbestimmte Zeit in die AUS-Stellung gedreht wird, oder sobald ein ausgewähltes Programm aus dem Programmmodus beendet ist, oder sobald das gesamte Elektrogerät in einen AUS-Zustand versetzt wird.

3. Verfahren nach Anspruch 1 oder 2, **dadurch gekennzeichnet, dass** eine Festlegung des Einstellwerts innerhalb des festgelegten Betriebsmodus stets veränderbar ist durch Drehen des Bedienelements und damit Festlegung eines neuen Einstellwerts in diesem Betriebsmodus, vorzugsweise auf dieselbe Weise und in derselben Art wie beim ersten Mal.

4. Verfahren nach einem der vorhergehenden Ansprüche, **dadurch gekennzeichnet, dass** es nach dem ersten Drehen des Bedienelements in eine der beiden Drehrichtungen und der nachfolgenden Auswahl und Festlegung eines Betriebsmodus oder Auswahl eines Einstellwerts eine bestimmte Drehstellung oder einen bestimmten Drehwinkelbereich gibt, in dem, vorzugsweise bei Verharren in dieser Drehstellung oder in diesem Drehwinkelbereich für mehr als eine Zeit zwischen 0,5 sec und 10 sec, das Verfahren wieder die Auswahl eines Betriebsmodus oder die Festlegung eines Einstellwerts verlässt.

5. Verfahren nach einem der vorhergehenden Ansprüche, **dadurch gekennzeichnet, dass** zur Auswahl und Festlegung eines Betriebsmodus oder zur Festlegung eines Einstellwerts ein Zusatz-Bedienelement an der Bedieneinrichtung betätigt wird.

6. Verfahren nach einem der vorhergehenden Ansprüche, **dadurch gekennzeichnet, dass** zum Verlassen der Auswahl eines Betriebsmodus oder der Festlegung eines Einstellwerts ein Zusatz-Bedienelement an der Bedieneinrichtung betätigt wird.

7. Verfahren nach einem der Ansprüche 1 bis 4, **dadurch gekennzeichnet, dass** die Festlegung eines Einstellwerts dadurch erfolgt, dass das Bedienelement in einer diesem Einstellwert entsprechenden bestimmten Drehstellung für mehr als 0,5 sec verbleibt, vorzugsweise für mehr als 3 sec verbleibt, wobei insbesondere das Elektrogerät mit diesem Einstellwert betrieben wird, sobald die Festlegung erfolgt ist.

8. Verfahren nach einem der vorhergehenden Ansprüche, **dadurch gekennzeichnet, dass** beim Drehen des Bedienelements ein Wechseln des Betriebsmodus oder das Erhöhen oder Verringern eines Einstellwerts nicht ausschließlich abhängig ist von dem zurückgelegten Drehweg bzw. überstrichenen Drehwinkel, sondern auch von einer Drehgeschwindigkeit.

9. Verfahren nach Anspruch 8, **dadurch gekennzeichnet, dass** bei höherer Drehgeschwindigkeit pro zurückgelegtem Drehwinkel oder Drehweg eine stärkere Änderung erfolgt als bei geringerer Drehgeschwindigkeit.

10. Verfahren nach einem der vorhergehenden Ansprüche, **dadurch gekennzeichnet, dass** in einem Betriebsmodus in beiden Drehrichtungen eine Leistung einer Heizeinrichtung verstellbar ist, wobei in der einen Drehrichtung eine Leistungsstufe als numerischer Wert für die Heizeinrichtung einstellbar ist und in der anderen Drehrichtung eine mit der Heizeinrichtung zu erzielende Temperatur einstellbar ist.

11. Verfahren nach einem der vorhergehenden Ansprüche, **dadurch gekennzeichnet, dass** bei einem Drehen des Bedienelements mit einer Drehgeschwindigkeit, die über einem vorbestimmten Drehgeschwindigkeitsgrenzwert liegt, sämtliche aktive Heizeinrichtungen in ihrer Leistung reduziert werden oder ausgeschaltet werden oder das gesamte Elektrogerät ausgeschaltet wird.

12. Verfahren nach einem der vorhergehenden Ansprüche, **dadurch gekennzeichnet, dass** bei einem Drehen des Bedienelements mit einem Drehwinkel, der über einen vorbestimmten Drehwinkelbereich hinaus geht, sämtliche aktive Heizeinrichtungen in ihrer Leistung reduziert werden oder ausgeschaltet werden oder das gesamte Elektrogerät ausgeschaltet wird.

13. Elektrogerät mit einer Bedieneinrichtung, die mindestens ein Drehbediengerät aufweist, wobei das Drehbediengerät ein drehbares Bedienelement aufweist, das in entgegengesetzte Drehrichtungen drehbar ist, wobei abhängig von einem Drehweg und/oder Drehwinkel des Bedienelements ein Einstellwert veränderbar ist oder Betriebsmodi für den Betrieb des Elektrogeräts auswählbar sind, **dadurch gekennzeichnet, dass** die Bedieneinrichtung dazu ausgebildet ist, das Verfahren nach einem der vorhergehenden Ansprüche durchzuführen.
